# EUROPÄISCHE PATENTANMELDUNG

(11) **EP 0 312 803 A2**
(43) Veröffentlichungstag der Anmeldung: **26.04.1989**
(21) Anmeldenummer: 88115775.4
(22) Anmeldetag: 24.09.1988
(51) Int. Cl.: F26B 3/22, F26B 3/18, F26B 17/26, F26B 1/00

(54) **Verfahren und Vorrichtung zum Konditionieren von Schüttgutmaterial**

(30) Priorität: 23.10.1987 DE 3735954
(71) Anmelder: Uhde GmbH, D-44141 Dortmund (DE)
(72) Erfinder: Hederer, Hartmut, Dr. Dipl.-Ing., D-4600 Dortmund 50 (DE); Hillebrand, Wolfgang, Dr. Dipl.-Chem., D-4600 Dortmund 30 (DE); Kreft, Manfred, Dipl.-Ing., D-5802 Wetter 2 (DE)

(57) **Zusammenfassung**

Das Ziel ist, Schüttgutmaterial von einem breiten Korngrößenspektrum und mit den verschiedensten Materialeigenschaften möglichst frühzeitig im Konditionierungsablauf nachhaltig zu beeinflussen.

Dies wird erreicht, indem dem Schüttgutmaterial mit verdampfbaren Bestandteilen ein feinkörniges Hilfsmaterial zugegeben wird.

## Beschreibung

Die Erfindung betrifft ein Verfahren und eine Vorrichtung zum Konditionieren von Schüttgutmaterial insbesondere von Braunkohle, Steinkohle, Aktivkohle, Torf, Holzabfällen, Klärschlamm, Abfallschlamm, verseuchtem Erdreich, Katalysatoren, Zeolythen und Filterkuchen mit Gehalt an verdampfbaren Bestandteilen, wobei das Material mittels Schwingförderer in Fließbewegung versetzt, in einer Erwärmungszone und einer Trocknungszone sukzessiv behandelt wird durch indirekten Wärmetausch, nach Patentanmeldung P 36 40 610.4.

Beim Einsatz der Vorrichtung nach Patentanmeldung P 36 40 610.4 hat sich gezeigt, daß das zu konditionierende Schüttgutmaterial nicht stets von Anfang an die besten Behandlungseigenschaften aufweist.

Der Erfindung liegt daher die Aufgabe zugrunde die Behandlungseigenschaften von Schüttgutmaterial mit einem breiten Korngrößenspektrum und den verschiedensten Materialeigenschaften möglichst frühzeitig und nachhaltig im Konditionierungsablauf zu verändern.

Diese Aufgabe wird auf das Verfahren bezogen erfindungsgemäß dadurch gelöst, daß dem Schüttgutmaterial ein feinkörniges Hilfsmaterial zugegeben wird.

Nach Ausbildung des Verfahrens wird dem Schüttgutmaterial Hilfsmaterial in veränderlichen Anteilen vorzugsweise 5 bis 25 Gew.% zugegeben. Die Korngröße des Schüttgutmaterials soll im Bereich < als 1 mm, vorzugsweise von 0,02 bis 0,05 mm, liegen. Soll das Hilfsmaterial nicht im getrockneten Schüttmaterial verbleiben, wird das Hilfsmaterial nach der letzten Abtrennung dem getrockneten Schüttgutmaterial nicht wieder zugegeben.

Handelt es sich bei dem zu konditionierenden Schüttgutmaterial um solches, das nicht mit der hohen Endtrocknungstemperatur gelagert werden kann, wird nach einer weiteren Ausgestaltung der Erfindung das erhitzte und mit Hilfsmaterial versetzte Schüttgutmaterial aus der Trocknungszone direkt einer Kühlzone im Schwingförderer zugeführt, wo es unter Inertgasabschluß bis auf mindestens 60 °C indirekt abgekühlt wird.

Das gefundene Verfahren läßt sich besonders vorteilhaft in einer Vorrichtung nach Patentanmeldung P 36 40 610.4 durchführen, die die weiter ausgebildeten konstruktiven Merkmale der Vorrichtungsansprüche dieser Anmeldung aufweist.

Mit Schneidblechen in gerader und/oder gebogener, pflugscharähnlicher Form in Umlaufrichtung und auf unterschiedlichen Radien auf einer oder mehreren Schwingplatten angeordnet, läßt sich auch feuchtes Schüttgutmaterial behandeln, das auf den Schwingplatten normalerweise zur Fladenbildung neigt. Die Schneidbleche bewirken ständig eine Auftrennung der sich bildenden Fladen und in Verbindung mit Wendeleisten eine gute Untermischung des feinkörnigen Hilfsmaterials. Fig. 6 aus der Patentanmeldung P 36 40 610.4 hier Fig. 1, weist auf den Platten 6.1 und 6.2 die Schneidbleche 26 aus. In Fig. 2a und Fig. 2b ist in Seiten- und Draufsicht die Wirkungsweise der Schneidbleche 26 dargestellt. Dabei wirken die Schneidbleche gleichzeitig als Wendeleisten.

Die mit der Erfindung erzielten Vorteile sind vielgestaltig. Wesentlich ist, daß mit der Kontakttrocknung nach Patentanmeldung P 36/40/610.4 neuerdings auch Schüttgutmaterialien konditioniert werden können, die von ihrem Fließverhalten auf Schwingfördereinrichtungen kaum oder gar nicht dazu geeignet wären.

Vorteilhafterweise wird durch die Zugabe des feinkörnigen Hilfsmaterials auf das Schüttgutmaterial in der Erwärmungs- und/oder der Trocknungszone die Wärmeaufnahme aus den Schwingplatten wesentlich erhöht. Dadurch lassen sich kürzere Trocknungszeiten erzielen. Das Durchwandern des heißen von der oberen Schwingplatte abwärts fallenden feinkörnigen Hilfsmaterials durch das gröbere Schüttmaterial auf der unteren Schwingplatte ist abhängig von den Korngrößenspektren beider Stoffe und von deren Schüttdichtedifferenzen. Mit der gezielten Zugabe von feinkörnigem speziellem Hilfsmaterial läßt sich der Konditionierungsprozeß bewußt steuern.

Nachfolgend werden mehrere Beispiele aufgeführt, nach denen das Konditionieren von Schüttgutmaterial ausgeführt werden kann.

Einem feuchten, evtl. sogar klebenden Schüttgutmaterial, wie z.B. verseuchtem Erdreich oder feuchter Kohle wird bereits trockenes, evtl. aufgemahlenes Eigenmaterial, das auch aus einem Zyklon stammen kann, als feinkörniges Hilfsmaterial aufgegeben. Zur Verbesserung der Erdreichstruktur kann dies auch Sand sein.

Soll feuchtes Heizmaterial, wie z.B. Braun- oder Steinkohle getrocknet werden und ist eine spätere Zudosierung von Kalk oder Dolomit in den Verbrennungsprozeß vorgesehen, so kann dieser Kalk oder Dolomit bereits als trockenes Hilfsmaterial für die Konditionierung der Rohkohle zugeführt werden.

Ähnliche Verfahrensmodifikationen ergeben sich, wenn z.B. einem feuchten Schüttgutmaterial, das einem späteren Prozeß unterworfen wird, mit Zugabe eines festen Reaktionspartners, dieser Reaktionspartner in feinkörniger Form bereits zur Trocknung des Schüttgutmaterials beigegeben wird.

Außer neutralem oder passivem Hilfsmaterial, das selbst nicht am Trocknungsprozeß teilnimmt, gibt es auch aktives Hilfsmaterial, das von seiner Struktur oder Eigenart her selbst Feuchtigkeit aufnimmt und somit die Konditionierung beschleunigt. Als solche Materialien sind beispielsweise Molekularsiebe und Aktivkohle zu nennen.

Mittels geeigneter Hilfsstoffe und gewähltem Korngrößenspektrum lassen sich Wärmeübergangswerte von den Schwingplatten an den Hilfsstoff von α max. = 800-300 W/m² °C erzielen. Hohe Wärmeübergangswerte werden damit auch zwischen dem feinkörnigem Hilfsstoff und Schüttgutmaterial erreicht.

Soll oder darf der feinkörnige Hilfsstoff nicht im konditionierten Schüttgutmaterial verbleiben, kann er in bekannter Weise abgetrennt und zurückgeführt oder anderweitig verwertet werden.

## Patentansprüche

1. Verfahren zum Konditionieren von Schüttgutmaterial insbesondere von Braunkohle, Steinkohle, Aktivkohle, Torf, Holzabfällen, Klärschlamm, Abfallschlamm, verseuchtem Erdreich, Katalysatoren, Zeolythen und Filterkuchen mit Gehalt an verdampfbaren Bestandteilen, wobei das Material mittels Schwingförderer in Fließbewegung versetzt in einer Erwärmungszone und in einer Trocknungszone sukzessiv behandelt wird durch indirekten Wärmetausch und das Schüttgutmaterial in der Erwärmungszone von Umgebungstemperatur bis auf höchstens 170 °C erwärmt wird und die Erwärmung abgekapselt mindestens unter dem Dampfdruck der Endtemperatur erfolgt mit Abzug der Brüden, in der folgenden, abgekapselten Trocknungszone der Gehalt an verdampfbaren Bestandteilen des Schüttgutmaterials unter dem Dampfdruck der entstehenden Brüden reduziert wird durch weitere indirekt Wärmezufuhr und Abzug der Brüden, das Schüttgutmaterial in der Trocknungszone mehrmals in Grobgut und Feingut getrennt und das Feingut unverzüglich auf feuchteres Grobgut aufgegeben wird und eine mehrfache Umwälzung des Gutes während der Wärmezufuhr in beiden Zonen erfolgt,
nach Patentanmeldung P 36 40 610.4
dadurch gekennzeichnet, daß dem Schüttgutmaterial ein feinkörniges Hilfsmaterial zugegeben wird.

2. Verfahren nach Anspruch 1 dadurch gekennzeichnet, daß der Anteil des Hilfsmaterials in veränderlichen Anteilen, vorzugsweise 5-25 Gew.%, zugegeben wird.

3. Verfahren nach Anspruch 1 und 2 dadurch gekennzeichnet, daß das Hilfsmaterial eine Korngröße von < als 1 mm Durchmesser, vorzugsweise im Bereich von 0,02 bis 0,05 mm hat.

4. Verfahren nach Anspruch 1 bis 3 dadurch gekennzeichnet, daß der wesentliche Anteil des Hilfsmaterials von dem getrockneten Grobgut abgetrennt wird.

5. Verfahren nach Anspruch 1-4 dadurch gekennzeichnet, daß das heiße, getrocknete Schüttgutmaterial in einer gekapselten Zone unter Zusatz von feinkörnigem Hilfsmaterial gekühlt wird.

6. Vorrichtung zur Durchführung des Verfahrens nach den Ansprüchen 1-5 und nach Patentanmeldung P 36 40 610.4 mit Wendeleisten (20) auf Platten der Erwärmungs- und der Trocknungszone dadurch gekennzeichnet, daß die Wendeleisten trapezförmig gezackt sind.

7. Vorrichtung zur Durchführung des Verfahrens nach den Ansprüchen 1-5 und nach Patentanmeldung P 36 40 610.4 dadurch gekennzeichnet, daß auf einer oder mehreren Schwingplatten eine Mehrzahl von Schneidblechen (26) in gerader und/oder gebogener, pflugscharähnlicher Form in Umlaufrichtung und auf unterschiedlichen Radien angeordnet sind.
